# EUROPÄISCHE PATENTSCHRIFT

(11) **EP 0 965 813 B1**
(45) Veröffentlichungstag und Bekanntmachung des Hinweises auf die Patenterteilung: **09.10.2002**
(21) Anmeldenummer: 99107811.4
(22) Anmeldetag: 20.04.1999
(51) Int. Cl.: F41A 19/69, F42C 17/04

(54) **Waffensystem**
Weapon system
Système d'arme

(30) Priorität: 19.06.1998 DE 19827379
(43) Veröffentlichungstag der Anmeldung: 22.12.1999
(73) Patentinhaber: Rheinmetall Landsysteme GmbH, 24159 Kiel (DE)
(72) Erfinder: Vornfett, Karl Ulrich, 29345 Unterlüss (DE)
(74) Vertreter: Dietrich, Barbara

(56) Entgegenhaltungen:
- WO-A-97/39304
- DE-C- 530 348
- FR-A- 2 308 082

## Beschreibung

Die Erfindung betrifft ein Waffensystem mit einer einen Ladungsraum und einen Verschluß umfassenden Rohrwaffe, einer mindestens eine elektronische Baueinheit enthaltenden Patrone und einer elektronischen Auswertevorrichtung zur Steuerung der Rohrwaffe, wobei die elektronische Baueinheit der Patrone über mindestens eine elektrische Leitung und ein ein erstes festes und ein erstes bewegliches Kontaktstück umfassendes Kontaktsystem mit der elektronischen Auswertevorrichtung verbunden ist.

Bei bekannten derartigen Waffensystemen erfolgt die Verbindung zwischen der elektronischen Auswertevorrichtung (z.B. einem Feuerleitrechner) und den innerhalb der jeweiligen Patrone befindlichen elektronischen Baueinheiten (z.B. Feuchtigkeits- und/oder Temperatursensoren sowie Speichereinheiten, in denen die den jeweiligen Munitionstyp charakterisierenden Daten abgelegt sind) über das isoliert in dem Patronenboden angeordnete Zündergehäuse und über den mit dem geerdeten Waffenrohr verbundenen Patronenboden der jeweiligen Patrone.

Aus der WO 97/39304 A1 (Basis für den Obergriff des Anspruchs 1) ist ein geschoßabfeuerndes Waffensystem mit einem Programmierelement bekannt, bei dem eine Kontaktvorrichtung im Lauf so eingebaut ist, daß sie in den Lauf ein wenig über einen Streifen einer Riffelung hinausreicht und die gegenüber dem Lauf isoliert ist. Ein Kontaktring eines Geschosses ist so auf dem Geschoß positioniert, daß wenn das Geschoß in einer Kartuschenkammer der Waffe liegt, der Kontaktring in direktem Kontakt mit der waffenseitigen Kontaktvorrichtung liegt. Die Kontaktvorrichtung ist dabei im Lauf fest angebracht.

Nachteilig ist bei diesen bekannten Anordnungen, daß die Kontaktierung und Stromführung über das Zündergehäuse relativ aufwendig ist und eine sichere Kontaktierung häufig nicht gewährleistet werden kann. Außerdem ist die zu beachtende Elektro-Magnetische-Verträglichkeit (EMV) aufgrund des außenseitig freiliegenden Zündergehäusebodens in der Regel nicht gewährleistet. Auch die Verbindung zwischen dem Waffenrohr und dem Patronenboden ist bei den bekannten Patronen problematisch, weil sich nach mehreren Schüssen Reste der Verbrennungsgase innenseitig an den Wänden des Ladungsraumes absetzen, die eine sichere elektrische Kontaktierung zwischen dem Patronenboden und der Waffe beeinträchtigen können.

Der vorliegenden Erfindung liegt die Aufgabe zugrunde, ein Waffensystem der eingangs erwähnten Art anzugeben, mit dem auf einfache Weise eine sichere Kontaktierung zwischen den Leitungen der elektronischen Auswerteeinheit und den in der Patrone befindlichen elektronischen Baueinheiten möglich ist.

Diese Aufgabe wird durch die Merkmale des des Anspruchs 1 gelöst. Weitere vorteilhafte Ausgestaltungen der Erfindung offenbaren die Unteransprüche.

Im wesentlichen liegt der Erfindung der Gedanke zugrunde, die jeweilige Patrone mit einem spiralfederförmig ausgebildeten ersten festen Kontaktstück zu versehen, welches elektrisch isoliert in einer patronenbodenseitigen Nut angeordnet und außenseitig durch eine isolierende Schicht verdeckt ist. Das erste bewegliche Kontaktstück ist an einer an der Rohrwaffe angeordneten Vorrichtung befestigt und als Spitze ausgebildet, derart, daß zur Kontaktierung des ersten festen Kontaktstückes die Spitze die isolierende Schicht der Patrone durchdringt und zwischen benachbarte Windungen des spiralfederförmig ausgebildeten ersten festen Kontaktstückes gedrückt wird.

Durch die spiralfederförmige Anordnung des ersten festen Kontaktstückes wird erreicht, daß das erste bewegliche Kontaktstück durch definierten Druck in der Spiralfeder gehalten wird. Durch die Vorspannung der Spiralfeder sind Zwischenräume vorhanden, welche das feste Kontaktstück nicht materialverdrängend eindringen lassen.

Vorzugsweise besteht das erste Kontaktstück aus einem Metall (z.B. Messing oder Bronze).

Bei einer vorteilhaften Ausführungsform der Erfindung ist die über dem ersten festen Kontaktstück angeordnete Kunststoffschicht durch mindestens eine geerdete EMV-Metallfolie (z.B. einer Aluminiumfolie) abgedeckt, die gleichzeitig ein zweites festes Kontaktstück (Massekontakt) der Patrone bildet. Zur Kontaktierung dieses Kontaktstückes ist mit dem ersten beweglichen Kontaktstück ein elektrisch isoliert angeordnetes und stabförmig ausgebildetes zweites Kontaktstück verbunden, welches nach Eindrücken des ersten beweglichen Kontaktstückes in die Windungen des ersten festen Kontaktstückes die EMV-Folie berührt.

Weitere Einzelheiten und Vorteile der Erfindung ergeben sich aus den folgenden anhand von Figuren erläuterten Ausführungsbeispielen. Es zeigen:
- Fig.1: einen Längsschnitt durch den verschlußseitigen Bereich einer ersten großkalibrigen Waffe eines erfindungsgemäßen Waffensystems mit im Patronenlager befindlicher Patrone;
- Fig.2: einen Querschnitt durch die in Fig.1 dargestellte Waffe entlang der dort mit II-II bezeichneten Schnittlinie;
- Fig.3: eine vergrößerte Darstellung des in Fig.1 mit 11 bezeichneten Kontaktsystems;
- Fig.4: eine vergrößerte Darstellung eines alternativen Kontaktsystems;
- Fig.5: einen Längsschnitt durch den verschlußseitigen Bereich einer zweiten großkalibrigen Waffe eines erfindungsgemäßen Waffensystems.

In Fig.1 ist mit 1 der verschlußseitige Bereich einer großkalibrigen Waffe (z.B. einer Panzerkanone) bezeichnet, die ein Waffenrohr 2, ein Bodenstück 3, einen Ladungsraum 4 und einen Verschlußkeil 5 zum Verschließen des Ladungsraumes 4 umfaßt. In dem Ladungsraum 4 befindet sich eine Patrone 6 mit einem z.B. aus Stahl bestehenden hülsenstummelartigen Patronenboden 7.

In der Patrone 6 ist eine elektronische Baueinheit 8, z.B. zur Ermittlung der Feuchtigkeit und Temperatur des Pulvers, angeordnet, die über elektrische Leitungen 9, 10, einem Kontaktsystem 11 und mit diesem außerhalb der Patrone 6 befindlichen Leitungen 12, 13 mit einer Feuerleiteinrichtung 14 verbunden ist.

Im Bereich der Hülse 15 des Patronenbodens 7 ist eine umlaufende Nut 16 angeordnet, in der ein aus zwei Formhälften bestehendes Kunststoffteil 17 eingelegt ist, welches ein erstes spiralfederförmiges festes Kontaktstück (Ringelektrode) 18, z.B. aus Bronze, umschließt. Das Kunststoffteil 17 ist außenseitig mit einer geerdeten Metallfolie 19 abgedeckt, die über die Leitung 10 mit der Baueinheit 8 verbunden ist und einerseits einen EMV-Schutz des ersten festen Kontaktstückes 18 darstellt und andererseits ein zweites festes Kontaktstück bildet.

An dem Bodenstück 3 der Waffe ist eine Vorrichtung 20 angeordnet, die die beweglichen Kontaktstücke 21, 22 umfaßt. Dabei ist das erste bewegliche Kontaktstück 21 als gehärtete Metallspitze ausgebildet, die über ein Isolierteil 23 an dem zweiten, stabförmig ausgebildeten Kontaktstück 22 befestigt ist. Die Kontaktstücke 21, 22 können beispielsweise elektromagnetisch in Richtung der Längsachse 24 des stabförmigen Kontaktstückes 22 verschoben werden. Im Inneren des zweiten beweglichen Kontaktstückes 22 ist die mit der Spitze 21 verbundene elektrische Leitung 12 angeordnet (Fig.3).

Im folgenden wird auf die Wirkungsweise der Erfindung eingegangen:

Sobald sich eine neue Patrone 6 in dem durch den Verschlußkeil 5 verschlossenen Ladungsraum 4 befindet, werden automatisch die beweglichen Kontaktstücke 21, 22 gegen die Hülse 15 des Patronenbodens 7 gedrückt. Dabei dringt die gehärtete Spitze 21 durch die Metallfolie 19 und das obere Teil des Kunststoffteiles 17 und gelangt zwischen zwei benachbarte Windungen der Spiralfeder 18. Gleichzeitig dringt auch der vordere Bereich des stabförmigen beweglichen Kontaktstückes 22 teilweise durch die Metallfolie 19 und berührt diese, so daß auch zwischen dem zweiten festen und dem zweiten beweglichen Kontaktstück eine elektrisch leitende Verbindung besteht. Die Feuerleiteinrichtung 14 kann nun die Daten aus der elektronischen Baueinheit 8 der Patrone 6 abrufen und verarbeiten.

Im Falle des in Fig.4 dargestellten Ausführungsbeispieles ist das zweite bewegliche Kontaktstück 22' auf seiner dem zweiten festen Kontaktstück 19' zugewandten Seite schalenförmig mit außenseitig vorstehenden Randbereichen 25 ausgebildet, so daß zur Kontaktierung die vorstehenden Randbereiche 25 das zweite feste Kontaktstück 19' kontaktieren.

In Fig.5 ist ein weiteres Ausführungsbeispiel der Erfindung dargestellt, bei der das erste feste Kontaktstück 18' in einer im bodenplattenseitigen Bereich des Patronenbodens 7' befindlichen Nut 16' angeordnet ist und sich die Vorrichtung 20' mit dem beweglichen Kontaktstück verschiebbar in dem Verschlußkeil 5' befindet.

### Bezugszeichenliste

- 1: verschlußseitige Bereich einer Waffe
- 2: Waffenrohr
- 3: Bodenstück
- 4: Ladungsraum
- 5,5': Verschluß, Verschlußkeil
- 6: Patrone
- 7,7': Patronenboden
- 8: elektronische Baueinheit
- 9,10: elektrische Leitungen
- 11: Kontaktsystem
- 12,13: Leitungen
- 14: elektronische Auswertevorrichtung, Feuerleiteinrichtung
- 15: Hülse
- 16,16': Nut
- 17: Kunststoffteil, isolierende Schicht
- 18,18': erstes festes Kontaktstück, Spiralfeder
- 19,19': zweites festes Kontaktstück, Folie, Metallfolie
- 20,20': Vorrichtung
- 21: erstes bewegliches Kontaktstück, Spitze
- 22,22': zweites bewegliches Kontaktstück
- 23: Isolierteil
- 24: Längsachse
- 25: Randbereich

## Patentansprüche

1. Waffensystem mit einer einen Ladungsraum (4) und einen Verschluß (5) umfassenden Rohrwaffe, einer mindestens eine elektronische Baueinheit (8) enthaltenden Patrone (6) und einer elektronischen Auswertevorrichtung (14) zur Steuerung der Rohrwaffe, wobei die elektronische Baueinheit (8) der Patrone (6) über wenigstens eine elektrische Leitung (9, 10, 12, 13) und ein Kontaktsystem (11) mit der elektronischen Auswertevorrichtung (14) verbunden ist, und das Kontaktsystem (11) zumindest ein festes Kontaktstück (18, 18') umfaßt , **dadurch gekennzeichnet, daß**
- das festen Kontaktstück (18, 18') des Kontaktsystems (11) spiralfederförmig ausgebildet und in einer patronenbodenseitig angeordneten Nut (16, 16') an der Patrone befestigt ist,
- die patronenbodenseitige Nut (16, 16' zur Patronenaußenseite hin durch eine elektrisch isolierende Schicht (17) verdeckt ist,
- ein mit dem festen Kontaktstück (18, 18') zusammenwirkendes bewegliches Kontaktstück (21) des Kontaktsystems (11) an einer an der Rohrwaffe angeordneten Vorrichtung (20) befestigt und als Spitze ausgebildet ist, wobei
- zur Kontaktierung des festen Kontaktstückes (18, 18') die Spitze (21) die isolierende Schicht (17) der Patrone (6) durchdringt und zwischen benachbarte Windungen des spiraffederförmig ausgebildeten festen Kontaktstückes (18, 18') gedrückt wird.

2. Waffensystem nach Anspruch 1, **dadurch gekennzeichnet, daß** das erste bewegliche Kontaktstück (21) an einem stabförmig ausgebildeten, in Richtung seiner Längsachse (24) verschiebbaren Teil angeordnet ist.

3. Waffensystem nach Anspruch 1 oder 2, **dadurch gekennzeichnet, daß** das erste feste Kontaktstück (18,18') aus einer Spiralfeder aus Messing oder Bronze besteht.

4. Waffensystem nach einem der Ansprüche 1 bis 3, **dadurch gekennzeichnet, daß** das erste feste Kontaktstück (18, 18') von einem aus einer oder zwei Formhälfte(n) bestehenden Kunststoffteil (17) umschlossen ist, das in der patronenbodenseitigen Nut (16,16') angeordnet ist.

5. Waffensystem nach einem der Ansprüche 1 bis 4, **dadurch gekennzeichnet, daß** das erste feste Kontaktstück (18) in einer im hülsenseitigen Bereich des Patronenbodens (7) befindlichen Nut (16) angeordnet ist.

6. Waffensystem nach einem der Ansprüche 1 bis 4, **dadurch gekennzeichnet, daß** das erste feste Kontaktstück (18') in einer im bodenplattenseitigen Bereich des Patronenbodens (7') befindlichen Nut (16') angeordnet ist.

7. Waffensystem nach einem der Ansprüche 1 bis 6, **dadurch gekennzeichnet, daß**
- das Kontaktsystem (11) ein zweites festes Kontaktstück (19,19') und ein zweites bewegliches Kontaktstück (22, 22') umfaßt, wobei
- das zweite feste Kontaktstück (19, 19') aus einer leitenden Folie besteht, die außenseitig auf der elektrisch isolierenden Schicht (17) angeordnet ist und
- das zweite bewegliche Kontaktstück (22, 22') durch einen Teilbereich des stabförmigen Teiles, an dem das erste bewegliche Kontaktstück (21) befestigt ist, gebildet wird, wobei
- der Teilbereich auf seiner der Folie (19,19') zugewandten Seite derart ausgebildet ist, daß er nach Eindrücken des ersten beweglichen Kontaktstückes (21) in die Windungen des ersten festen Kontaktstückes (18, 18') das zweite feste Kontaktstück (19,19') berührt, wodurch
- eine Verbindung der elektrischen Auswertevorrichtung (14) und der in der Patrone (6) angeordneten elektronischen Baueinheit (8) mittel zweier elektrischer Leitungen (9, 10, 12, 13) geschaffen wird.

8. Waffensystem nach Anspruch 7, **dadurch gekennzeichnet, daß** das erste bewegliche Kontaktstück in einer sich in Richtung der Längsachse (24) des stabförmigen Teiles erstreckenden Ausnehmung und von dem zweiten beweglichen Kontaktstück (22') elektrisch isoliert angeordnet ist.

9. Waffensystem nach Anspruch 7, **dadurch gekennzeichnet, daß** das zweite feste Kontaktstück (18,18') aus einer Folie aus Aluminium besteht.

10. Waffensystem nach einem der Ansprüche 7 bis 9, **dadurch gekennzeichnet, daß** das zweite Kontaktstück (19,19') geerdet ist.

## Claims

1. A weapons system having a barrel weapon comprising a loading chamber (4) and a breechblock (5), a cartridge (6) containing at least one electronic component (8) and an electronic evaluation device (14) for controlling the barrel weapon, wherein the electronic component (8) of the cartridge (6) is connected via at least one electrical line (9, 10, 12, 13) and a contact system (11) with the electronic evaluation device (14), and the contact system (11) comprises at least one fixed contact piece (18, 18'), **characterised in that**
- the fixed contact piece (18, 18') of the contact system (11) takes the form of a spiral spring and is attached to the cartridge in a channel (16, 16') arranged in the cartridge base,
- the channel (16, 16') in the cartridge base is covered towards the outside of the cartridge by an electrically insulating layer (17),
- a movable contact piece (21), interacting with the fixed contact piece (18, 18'), of the contact system (11) is attached to a device (20) arranged on the barrel weapon and takes the form of a point, wherein
- to make contact with the fixed contact piece (18, 18'), the point (21) penetrates the insulating layer (17) of the cartridge (6) and is forced between adjacent turns of the fixed contact piece (18, 18') in the form of a spiral spring.

2. A weapons system according to claim 1, **characterised in that** the first movable contact piece (21) is arranged on a rod-shaped element displaceable in the direction of its longitudinal axis (24).

3. A weapons system according to claim 1 or claim 2, **characterised in that** the first fixed contact piece (18, 18') consists of a spiral spring of brass or bronze.

4. A weapons system according to one of claims 1 to 3, **characterised in that** the first fixed contact piece (18, 18') is surrounded by a plastics element (17) consisting of one or two shaped halves, which plastics element is arranged in the channel (16, 16') in the cartridge base.

5. A weapons system according to one of claims 1 to 4, **characterised in that** the first fixed contact piece (18) is arranged in a channel (16) located in the case-side area of the cartridge base (7).

6. A weapons system according to one of claims 1 to 4, **characterised in that** the first fixed contact piece (18') is arranged in a channel (16') located in the base plate-side area of the cartridge base (7').

7. A weapons system according to one of claims 1 to 6,
**characterised in that**
- the contact system (11) comprises a second fixed contact piece (19, 19') and a second movable contact piece (22, 22'), wherein
- the second fixed contact piece (19, 19') consists of a conductive foil, which is arranged externally on the electrically insulating layer (17) and
- the second movable contact piece (22, 22') takes the form of a portion of the rod-shaped element to which the first movable contact piece (21) is attached, wherein
- the portion is constructed, on its side facing the foil (19, 19'), in such a way that it makes contact with the second fixed contact piece (19, 19') once the first movable contact piece (21) has been forced into the turns of the first fixed contact piece (18, 18'), whereby
- a connection between the electrical evaluation device (14) and the electronic component (8) arranged in the cartridge (6) is produced by means of two electrical lines (9, 10, 12, 13).

8. A weapons system according to claim 7, **characterised in that** the first movable contact piece is arranged in a recess extending the direction of the longitudinal axis (24) of the rod-shaped element and is electrically insulated from the second movable contact piece (22').

9. A weapons system according to claim 7, **characterised in that** the second fixed contact piece (19, 19') consists of a foil of aluminium.

10. A weapons system according to one of claims 7 to 9, **characterised in that** the second contact piece (19, 19') is earthed.

## Revendications

1. Système d'armes avec une arme à tube comprenant une chambre de chargement (4) et une culasse (5), une cartouche (6) comprenant au moins une unité électronique (8) et un dispositif d'évacuation électronique (14) pour commander l'arme à tube, l'unité électronique (8) de la cartouche (6) étant reliée au dispositif d'évacuation électronique (14) à l'aide d'au moins une conduite électrique (9, 10, 12, 13) et un système de contact (11) et le système de contact (11) comprenant au moins un élément de contact fixe (18, 18'), **caractérisé en ce que**
- l'élément de contact fixe (18, 18') du système de contact (11) a une forme de ressort spirale et est fixé à la cartouche, dans une rainure (16, 16') située du côté du culot de la cartouche,
- la rainure (16, 16'), située du côté du culot de la cartouche, est revêtue, du côté extérieur de la cartouche, d'une couche électriquement isolante (17),
- un élément de contact mobile (21) en coopérant avec l'élément de contact fixe (18, 18') du système de contact (11) est fixé sur un dispositif (20) situé sur l'arme à tube et conformée en pointe,
- la pointe (21) traversant la couche isolante (17) de la cartouche (6) afin d'entrer en contact avec l'élément de contact fixe (18, 18') et étant pressée entre des spires voisines de l'élément de contact fixe (18, 18') en forme de ressort spirale.

2. Système d'armes selon la revendication 1, **caractérisé en ce que** le premier élément de contact mobile (21) est disposé sur une pièce (24) en forme de tige pouvant coulisser dans le sens de son axe longitudinal.

3. Système d'armes selon la revendication 1 ou 2, **caractérisé en ce que** le premier élément de contact fixe (18, 18') est constitué d'un ressort spirale en laiton ou en bronze.

4. Système d'armes selon l'une des revendications 1 à 3, **caractérisé en ce que** le premier élément de contact fixe (18, 18') est enveloppé par une pièce en matière plastique (17) constituée d'une ou deux moitiés de formes qui est disposée dans la rainure (16, 16') située du côté du culot de la cartouche.

5. Système d'armes selon l'une des revendications 1 à 4, **caractérisé en ce que** le premier élément de contact fixe (18) est disposé dans une rainure (16) située dans la zone du culot situé du côté de la douille de la cartouche (7).

6. Système d'armes selon l'une des revendications 1 à 4, **caractérisé en ce que** le premier élément de contact fixe (18') est disposé dans une rainure (16') située dans la zone du côté de la plaque de fond du culot de la cartouche (7').

7. Système d'armes selon l'une des revendications 1 à 6, **caractérisé en ce que**
- le système de contact (11) comprend un second élément de contact fixe (19, 19') et un second élément de contact mobile ( 22, 22'),
- le second élément de contact fixe (19, 19') étant constitué d'un film conducteur qui est disposé du côté extérieur sur la couche électriquement isolante (17) et
- le second élément de contact mobile (22, 22') étant constitué d'une partie de la pièce en forme de tige sur laquelle est fixé le premier élément de contact mobile (21),
- la partie, au niveau de son côté orienté vers le film (19, 19'), étant configurée de telle sorte qu'ile touche le second élément de contact fixe (19, 19') après introduction par pression du premier élément de contact mobile (21) dans les spires du premier élément de contact fixe (18, 18'),
- une liaison du dispositif de déclenchement électrique (14) et de l'unité électronique (8) située dans la cartouche (6) étant ainsi réalisée à l'aide de deux conduites électriques (9, 10, 12, 13).

8. Système d'armes selon la revendication 7, **caractérisé en ce que** le premier élément de contact mobile est disposé dans un évidement ménagé dans le sens de l'axe longitudinal (24) de la pièce en forme de tige et est placé de manière à être électriquement isolé du second élément de contact mobile (22').

9. Système d'armes selon la revendication 7, **caractérisé en ce que** le second élément de contact fixe (19, 19') est constitué d'un film d'aluminium.

10. Système d'armes selon l'une des revendications 7 à 9, **caractérisé en ce que** le second élément de contact fixe (19, 19') est relié à la terre.
